# EUROPÄISCHE PATENTSCHRIFT

(11) **EP 0 624 537 B1**
(45) Veröffentlichungstag und Bekanntmachung des Hinweises auf die Patenterteilung: **16.07.1997**
(21) Anmeldenummer: 94103561.0
(22) Anmeldetag: 09.03.1994
(51) Int. Cl.: B65H 29/40, B65H 33/16

(54) **Vorrichtung zum Sammeln einer vorbestimmten Anzahl von Zuschnitten**
Device for collecting a predetermined number of sheets
Dispositif pour collecter un nombre prédéterminé de feuilles

(30) Priorität: 14.05.1993 DE 4316204
(43) Veröffentlichungstag der Anmeldung: 17.11.1994
(73) Patentinhaber: Pfankuch Maschinen GmbH, 22926 Ahrensburg (DE)
(72) Erfinder: Pfankuch, Claus Karl, D-22359 Hamburg (DE)
(74) Vertreter: von Raffay, Vincenz, Dipl.-Ing.

(56) Entgegenhaltungen:
- EP-A- 0 219 630
- DE-A- 2 747 799

## Beschreibung

Die Erfindung betrifft eine Vorrichtung nach dem Oberbegriff des Patentanspruches 1.

Eine Vorrichtung der vorstehend genannten Art ist aus der DE-A-27 47 799 bekannt.

Bei dieser Vorrichtung werden die Klappen durch einen herkömmlichen Motor bewegt und zwar jeweils gegenläufig, aber immer in gleicher Drehrichtung, d.h. bis zum Wiedererreichen der Sammellage erfolgt eine Drehbewegung von 360°. Diese Bewegung dauert entsprechend lange und ist für schnell arbeitende Vorrichtungen nicht akzeptierbar.

Aus der EP-A-219 630 ist eine Vorrichtung bekannt, bei der anstelle der Klappen zwei flügelartige Profile oder Drehkreuze eingesetzt werden, die drehbar am Ausgang der ersten Station gelagert sind und einen synchronen Antrieb für eine gleichzeitige, entgegengesetzte Drehbewegung aufweisen. Die Drehbewegung jedes Drehkreuzes erfolgt ebenfalls immer in die gleiche Richtung. Diese Vorrichtung arbeitet wegen der beispielsweise in einem Winkel von 90° aufeinander folgenden "Klappen" ohne nennenswerten Zeitverlust. Die Stapelhöhe ist aber beschränkt, da bei höherem Stapel die Zuschnitte, bedingt durch die gegenläufige Drehbewegung der Drehkreuze, gestaucht werden können.

Der Erfindung liegt daher die Aufgabe zugrunde, eine Vorrichtung der eingangs genannten Art zu schaffen, die ohne nennenswerten Zeitverlust so schnell wie möglich arbeitet und auch Stapel größerer Höhe ohne Schwierigkeiten übergeben kann, und dabei gleichzeitig einfach aufgebaut ist.

Diese Aufgabe wird durch das Kennzeichen des Anspruches 1 gelöst.

Erfindungsgemäß sind zwei sehr leichte Klappen vorgesehen, die in der Sammellage waagerecht nebeneinander beabstandet stehen und die gewünschte Anzahl der Zuschnitte aufnehmen. Wenn die entsprechende Anzahl gesammelt ist, werden die Klappen durch die ihnen zugeordneten Drehmagnete um ca. 90° nach unten geschwenkt, so daß der Stapel auf die darunter befindliche Station II fällt. Diese Bewegung erfolgt praktisch mit der Geschwindigkeit des freien Falls. Ohne nennenswerten Zeitverlust werden die Klappen dann zurück in die Sammellage geschwenkt, d.h. es erfolgt wiederum nur eine Schwenkbewegung - diesmal entgegengesetzt - um 90°. Die Drehmagneten mit den internen Anschlägen, die eine winkelbegrenzte Drehbewegung ausführen, sorgen für eine schnelle und zuverlässige Schwenkung der leichten Klappen.

In den Ansprüchen 2 und 3 sind vorteilhafte Ausgestaltungen unter Schutz gestellt.

Im folgenden wird die Erfindung unter Hinweis auf die Zeichnung näher erläutert.

Es zeigt: (Weiter auf Seite 3 der ursprünglichen Beschreibung)
- Fig. 1: eine Seitenansicht einer Ausführungsform einer Vorrichtung nach der Erfindung;
- Fig. 2: eine Ansicht der Darstellung der Fig. 1 von rechts;
- Fig. 3: eine Ansicht der Darstellung der Fig. 1 von oben;
und
- Fig. 4: eine der Fig. 2 entsprechende Ansicht, jedoch nach dem Übergeben eines Zuschnittstapels.

Die in der Zeichnung dargestellte Vorrichtung ist hinsichtlich ihres ersten Teils grundsätzlich so aufgebaut, wie in der DE-OS 28 29 151 beschrieben. Dieser Teil enthält eine Abzählmaschine 11 und umfaßt eine auf einer Welle gelagerte Abstreifrolle, der die Zuschnitte 15 aus einem Stapel durch einen Friktionsriemen zugefördert und durch einen Rollenförderer einzeln abgefördert werden. Am Ausgang des Rollenförderers ist eine Fotozelle mit Sender und Empfänger angeordnet, die ein Abzählen nach entsprechender elektronischer Vorwahl durchführen.

Die Zuschnitte 15 werden dann in der grundsätzlich mit 10 bezeichneten erfindungsgemäßen Vorrichtung, die auch als Fangvorrichtung bezeichnet werden kann, gesammelt. Insoweit bildet dieser Teil die Station AI. Am Ende der Bewegungsbahn der Zuschnitte in der Station I ist ein verstellbarer Anschlag 22 für die Zuschnitte vorgesehen.

Das Sammeln der Zuschnitte am Ausgang der Station I erfolgt mit Hilfe von Klappen 12, die in der Fig. 2 ihre waagerechte Sammellage einnehmen. Zu jeder Klappe gehört ein elektrischer Drehmagnet 14 als Antrieb. Die Klappen sind an der Abtriebswelle ihres Drehmagneten befestigt. Die Abtriebswellen bilden praktisch die Drehachsen der Klappen.

Mit Hilfe der Drehmagneten können die in einer Ebene liegenden Klappen aus ihrer waagerechten Sammellage in die senkrecht nach unten gerichtete Übergabelage geschwenkt werden. Diese Lage ist in Fig. 4 dargestellt. Dieses geschieht dadurch, daß die Drehmagnete 14 stromlos gemacht werden, so daß sie den Stapel nach unten freigeben. Diese Bewegung wird durch nichtdargestellte Federn unterstützt.

Derartige Drehmagneten sind grundsätzlich bekannt. Sie weisen einen Drehanker auf, der auf einer beidseitig gelagerten Welle befestigt ist und zwischen zwei internen Anschlägen eine winkelbegrenzte Drehbewegung ausführt. Anker und Kern sind z.B. mit schräg zur Ankerwelle liegenden Stirnflächen versehen, zwischen denen sich der Arbeitsluftspalt befindet. Wird die Magnetspule erregt, hat der Drehanker das Bestreben, den Arbeitsluftspalt zu verringern, d.h. der Anker dreht sich bis zum Erreichen der Anschläge. Grundsätzlich müssen die Drehmagnete so angeordnet und ausgelegt sein, daß die Bewegung der Klappen schnell und zuverlässig erfolgt.

Die durch die Klappen freigegebenen und vorher abgezählten Zuschnitte fallen nach unten in den tiefer gelegenen Bereich der Station II 2. Die Förderebene der Station II 2 ist mit 24 bezeichnet. Die Zuschnitte werden durch Mitnehmer 26 abgefördert.

Die Klappen sind leicht und sehr schnell aus der Übergabelage zurück in die Fangebene bewegbar, so daß der nächste Zuschnittstapel zusammengestellt werden kann. Es ist erkennbar, daß die Klappen voneinander beabstandet sind, und daß ihre Drehachsen eine gemeinsame Ebene bilden, wobei die Drehachsen bei der dargestellten Ausführungsform parallel zu der Bewegung der Zuschnitte aus der Abzählmaschine in die eigentliche Übergabestation verlaufen.

## Patentansprüche

1. Vorrichtung zum Sammeln einer vorbestimmten Anzahl von Zuschnitten, insbesondere Papierbogen oder dergleichen, aus einem Stapel oder einer Endlosbahn an einer Station I und Übergeben derselben an eine unterhalb der Station I gelegene Station II, wobei am Ausgang der Station I zum Sammeln der Zuschnitte (15) zwei Klappen (12) angeordnet sind, die um in einer gemeinsamen waagerechten Ebene liegende Achsen aus einer waagerechten Sammellage in eine senkrecht nach unten gerichtete Übergabelage und in die waagerechte Sammellage schwenkbar sind, dadurch gekennzeichnet, daß die Schwenkbewegung der Klappen (12) durch elektrische Drehmagneten (14) erfolgt, deren Drehanker zwischen zwei internen Anschlägen eine winkelbegrenzte Drehbewegung ausführen und die Klappen zurück in die entgegengesetzte Richtung in die waagerechte Sammellage gleichzeitig schwenken.

2. Vorrichtung nach Anspruch 1, dadurch gekennzeichnet, daß die Schwenkbewegungen der Drehmagneten (14) in die Übergabelage durch eine Feder unterstützt werden.

3. Vorrichtung nach Anspruch 1 oder 2, dadurch gekennzeichnet, daß jede Klappe (12) zur Anpassung an die unterschiedlichen Zuschnittformate verstellbar ist.

## Claims

1. Apparatus for collecting a predetermined number of blanks, particularly paper sheets or the like, from a stack or a continuous belt at a station I and the transfer thereof to a station II located below station I and at the outlet of station I there are two flaps (12) for collecting the blanks (15) and are pivotable about axes located in a common, horizontal plane from a horizontal collecting position into a vertically downwardly directed transfer position and into the horizontal collecting position, characterized in that the pivoting movement of the flaps (12) takes place by electric rotary magnets (14), whose rotating armatures perform between two internal stops an angle-limited rotary movement and simultaneously pivot the flaps back in the opposition direction into the horizontal collecting position.

2. Apparatus according to claim 1, characterized in that the pivoting movements of the rotary magnets (14) into the transfer position are assisted by a spring.

3. Apparatus according to claim 1 or 2, characterized in that each flap (12) is adjustable for adapting to the different blank formats.

## Revendications

1. Dispositif pour collecter un nombre prédéterminé de pièces découpées, en particulier de feuilles de papier ou d'éléments semblables, à partir d'une pile ou d'une bande sans fin à une station I et les transférer à une station II située au-dessous de la station I, deux volets (12) étant placés à la sortie de la station I pour collecter les pièces découpées (15) et pouvant pivoter, autour d'axes situés dans un plan horizontal commun, d'une position de collecte horizontale à une position de transfert dirigée verticalement vers le bas et à la position de collecte horizontale,
caractérisé en ce que le mouvement de pivotement des volets (12) est commandé par des aimants tournants (14), dont les induits rotatifs effectuent un mouvement de rotation limité angulairement entre deux butées internes et en ce que les volets reviennent simultanément à la position de collecte horizontale en pivotant dans la direction opposée.

2. Dispositif selon la revendication 1, caractérisé en ce que les mouvements de pivotement des aimants tournants (14) sont assistés par un ressort dans la position de transfert.

3. Dispositif selon la revendication 1 ou 2, caractérisé en ce que chaque volet (12) peut être réglé pour s'adapter aux différents formats de pièces découpées.
